# EUROPÄISCHE PATENTSCHRIFT

(11) **EP 0 449 801 B1**
(45) Veröffentlichungstag und Bekanntmachung des Hinweises auf die Patenterteilung: **18.11.1993**
(21) Anmeldenummer: 91890054.9
(22) Anmeldetag: 21.03.1991
(51) Int. Cl.: B21D 53/74, B21D 11/10

(54) **Vorrichtung zum Biegen von Hohlprofilleisten zu Abstandhalterrahmen für Isolierglas**
Apparatus for bending hollow frames for isolating glass
Dispositif pour plier des profilés d'écartement creux pour double vitrage

(30) Priorität: 30.03.1990 AT 742/90; 10.09.1990 AT 1840/90
(43) Veröffentlichungstag der Anmeldung: 02.10.1991
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Manfred, Dipl.-Ing.

(56) Entgegenhaltungen:
- FR-A- 2 428 728
- US-A- 3 299 681
- US-A- 4 161 110
- US-A- 4 590 779

## Beschreibung

Die Erfindung betrifft eine Vorrichtung zum Biegen von Hohlprofilleisten zu Abstandhalterrahmen für Isolierglasscheiben gemäß dem Oberbegriff des Anspruchs 1.

Solche Vorrichtungen sind beispielsweise aus dem DE-GM 87 05 796.4 oder der DE-OS 32 21 986 bekannt. Bei diesen bekannten Vorrichtungen muß die über die Biegestelle überstehende Länge des Profilstabes (Hohlprofilleiste) bestimmt werden, damit der Abstandhalterrahmen mit den gewünschten Abmessungen erhalten wird.

Die bekannten Biegevorrichtungen zum Herstellen eines Abstandhalters für Isolierglas bestimmen die Länge des Profilstabes durch Wegmessung über Inkrementalgeber.

In der Regel wird der Profilstab von an ihm beidseitig anliegenden Transportrollen bewegt, von welchen wenigstens eine angetrieben ist. Auf der äußeren Wand des so transportierten Profilstabes rollt ein Laufrad (Geberrad) ab, das über die Achse oder einen sonstigen Antrieb kraftschlüssig mit einem Inkrementalgeber verbunden ist.

Das Geberrad, das an der äußeren Profilwandung entlang läuft, erfaßt das Ausmaß des Vorschubes der Hohlprofilleiste.

Ein Nachteil bei diesen Vorrichtungen ist darin zu sehen, daß der Reibungsschluß zwischen dem Geberrad und dem Profilstab ungleichmäßig ist und so einen mehr oder weniger großen Schlupf zur Folge hat. Verschieden beschaffene Materialoberflächen des Profilstabes, glatt oder rauh, oder auch Rückstände von Staub oder Metallspänen, verursachen unweigerlich eine Fehlmessung des Inkrementalgebers, dies vor allem, wenn der Profilstab während der Meßbewegung angehalten wird oder zum Geberrad nur einfährt.

Aus der CH-PS 638 273 ist eine Vorrichtung zum Einpressen von Isolierstäben in miteinander zu einem Verbundprofil zu verbindende Metallprofile bekannt. Die in der CH-PS 638 273 beschriebenen, an einen Isolierstab anlegbaren Backen dienen zum Festhalten des Isolierstabes, bevor auf diesen Metallprofile aufgeschoben werden sollen. Die Bakken richten den Isolierstab so aus, daß die Metallprofile aufgeschoben werden können. Eine Längsbewegung des Isolierstabes wird durch die Backen ebensowenig bewirkt wie in der CH-PS 638 273 eine Bewegung der an den Isolierstab angelegten Backen 26 in Längsrichtung erwähnt wird.

Bei der aus dem DE-GM 87 05 796.4 bekannten Biegevorrichtung ist zum Verschieben der Hohlprofilleiste ein Rollenpaar vorgesehen. Die Rollen sind in Längsrichtung der Hohlprofilleiste nicht verschiebbar.

Bei der aus der DE-OS 32 21 986 bekannten Biegevorrichtung dienen ebenfalls Transportrollen, die im Maschinengestell in Förderrichtung nicht beweglich montiert sind, für den Vorschub der zu bewegenden Hohlprofilleiste.

Aufgrund der Nachteile der bekannten Meßeinrichtungen liegt der Erfindung die Aufgabe zugrunde, eine Vorrichtung zu schaffen, mit der beim Profiltransport in eine Biegevorrichtung die gefahrene Länge des Profils, d.h. das Ausmaß des Vorschubes der Hohlprofilleiste, genau und ohne Toleranzen meßbar ist.

Gelöst wird diese Aufgabe mit einer Vorrichtung gemäß dem Anspruch 1.

Mit der erfindungsgemäßen Vorrichtung wird die zum Abstandhalterrahmen zu biegende Hohlprofilleiste (Profilstab) vor jedem Biegevorgang vom Greifer genau um die Strecke vorgeschoben, die der Länge des jeweiligen Schenkels des Abstandhalterrahmens entspricht. Falls die Länge des Schenkels größer ist als der maximale Hub des Greifers, wird die Profilleiste in zwei oder allenfalls mehr als zwei Schritten vorgeschoben. Dabei kann so vorgegangen werden, daß der erste Hub (oder die ersten Hübe) einer vorgegebenen Länge (z.B. dem maximalen Hub) entsprechen und der letzte Hub an die Länge des Rahmenschenkels angepaßt wird.

Eine konstruktiv einfache Ausführungsform der erfindungsgemäßen Vorrichtung zeichnet sich dadurch aus, daß der Greifer an einem Schlitten vorgesehen ist, der auf einer parallel zur Fördereinrichtung verlaufenden Führung verschiebbar ist.

Das Ausmaß der Bewegung des Schlittens für den Greifer und damit des Vorschubes der Hohlprofilleiste ist besonders genau und ohne großen Aufwand feststellbar, wenn vorgesehen ist, daß dem Antriebsmotor für den Schlitten eine Wegmeßeinrichtung, z.B. ein Inkrementalgeber, zugeordnet ist.

In der Praxis ist erfindungsgemäß bevorzugt, daß der Schlitten mit einem vom Antriebsmotor angetriebenen Endlos-Zahnriemen gekuppelt ist. So wird ohne weiteres ein schlupffreier Antrieb gewährleistet. Alternativ kann vorgesehen sein, daß der Antriebsmotor am Schlitten montiert ist und ein Ritzel besitzt, das mit einer in der Vorrichtung ortsfest montierten Zahnstange kämmt.

Die Arbeitsweise vereinfacht sich, wenn an der Biegestelle ein unter die Fördereinrichtung versenkbarer Anschlag vorgesehen ist.

Weitere bevorzugte Einzelheiten und Merkmale der Erfindung ergeben sich aus der nachstehenden Beschreibung einer in den Zeichnungen schematisch gezeigten Ausführungsform. Es zeigt:
Fig. 1 eine Vorrichtung zum Biegen von Hohlprofilleisten zu Abstandhalterrahmen,
Fig. 2 die Vorrichtung aus Fig. 1 in vergrößertem Maßstab und
Fig. 3 eine Ausführungsform einer Vorschubvorrichtung.

Eine Hohlprofilleiste 3 wird auf einer Fördervorrichtung 4, die am unteren Ende einer Stützwand 10 angeordnet und beispielsweise ein Endlosfördergurt oder eine einfache Gleitbahn ist, bis zu einem Anschlag 7 im Bereich einer Biegestelle, bestehend aus einem Biegewiderlager 8 und einem Biegehebel 9, der für das Biegen der Hohlprofilleiste 3 verschwenkbar ist, transportiert.

Der über die Biegestelle 8/9 - wie weiter unten beschrieben - hinaus transportierte Abschnitt 3' der Hohlprofilleiste 3 wird an der Stützwand 10 anliegend von dem Biegehebel 9 um ein Widerlager 8 herum gebogen.

Die Vorrichtung kann im übrigen beispielsweise den aus dem DE-GM 87 05 796 bekannten Aufbau besitzen und einen in der Stützwand 10 auf und ab verstellbaren, die Stützwand 10 durchgreifenden Stützfinger aufweisen, wie er auch in der bekannten Vorrichtung nach dem DE-GM 87 05 796 vorgesehen ist.

Die Hohlprofilleiste 3 wird von der Transportvorrichtung 4 am unteren Rand der Stützwand 10 bis zum Endanschlag 7 vorgeschoben. Die Hohlprofilleiste 3 befindet sich damit toleranzfrei in einer "Null"-Position. Nun erfassen die am Schlitten 1 montierten Backen des Greifers 2 die Hohlprofilleiste 3 in dieser Lage. Der Endanschlag 7 wird in die Förderbahn 4 versenkt und der Schlitten 1 mit der vom Greifer 2 festgeklemmten Hohlprofilleiste 3 fährt nun in Richtung des Biegehebels 9 genau um jene Strecke vor, die ein Prozeßrechner vorgibt und die der Länge des Rahmenschenkels entspricht. Erreicht der Schlitten 1 den vorgegebenen und effektiv gemessenen Endpunkt seiner Bewegung, biegt der Biegehebel 9 den über den Schlitten 1 überstehenden Abschnitt 3' der Hohlprofilleiste 3 ab, wobei dieser entlang der nach rückwärts geneigten Stützwand 10 nach dem von einem Prozeßrechner vorgegebenen Winkel nach oben bewegt wird.

Die genaue Messung der vom Schlitten 1 gefahrenen Wegstrecke ermittelt ein Inkrementalgeber 6 bzw. wird das Ausmaß der Bewegung des Schlittens 1 und damit das Ausmaß des Vorschubes der Hohlprofilleiste 3 über diesen gesteuert. Der Inkrementalgeber 6 ist am Antriebsmotor 5 oder an einer anderen Stelle der Bewegungsbahn 4 des Schlittens 1 montiert.

Der Schlitten 1 wird von einem Endlos-Zahnriemen angetrieben, und ist auf einer parallel zur Förderbahn 4 verlaufenden Führung geführt.

Der Eingriff des Zahnriemens in das Antriebszahnrad des Antriebsmotors 5 (Getriebemotor) ist exakt und spielfrei, so daß auch ein unmittelbar an der Motor-Getriebe-Einheit montierter Inkrementalgeber 6 die gefahrene Wegstrecke des Schlittens 1 genau registrieren kann. Die efffektiv zu fahrende Strecke des Schlittens 1 entspricht der Länge des Abschnittes 3' der Hohlprofilleiste 3, die der Prozeßrechner bestimmt und die der Länge eines Schenkels des durch die Biegevorgänge aus der Hohlprofilleiste 3 herzustellenden Abstandhalterrahmen entspricht.

Vorteilhaft für den Antrieb des Schlittens 1 ist auch die Anwendung einer Zahnstange, die an der Transportbahn des Schlittens 1 montiert ist. Bei dieser alternativ anwendbaren Einrichtung braucht der Antriebsmotor 5 am Biegetisch 10 nicht fix montiert sein, sondern kann auch am Schlitten 1 angeordnet sein. Das Antriebszahnrad des Antriebsmotors 5 (Getriebemotor) greift dann in die an der Führung 4 befestigte Zahnstange ein, wobei ein Inkrementalgeber 6 ebenfalls am Antriebsmotor 5 oder am Schlitten 1 montiert sein kann.

Während der Biegehebel 9 den Abschnitt 3' der Hohlprofilleiste 3 nach oben biegt, löst sich der am Schlitten 1 montierte Greifer 2 von der Hohlprofilleiste 3. Der Schlitten 1 fährt dann mit hoher Geschwindigkeit in seine Ausgangslage (Referenzpunkt) zurück, und der Greifer 2 erfaßt die Hohlprofilleiste 3 wieder reibungsschlüssig. Darauf kann der Schlitten 1, nachdem der Biegehebel 9 zurückgeschwenkt wurde, wieder in Richtung Biegehebel 9 genau um die vom Prozeßrechner vorgegebene Wegstrecke verfahren und die Hohlprofilleiste 3 entsprechend verschieben.

Wenn die Hohlprofilleiste 3 in die Vorrichtung von einer dieser vorgeschalteten Zuführeinrichtung bis zum Anschlag 7 zugeführt wird, kann die Förderbahn 4 eine einfache Gleitbahn sein.

Parallel zur Profiltransportebene der nach rückwärts geneigten Stützwand 10 befindet sich in der unteren horizontalen Ebene eine Führung, über welche eine Transporteinrichtung verfährt, wobei die gefahrene Strecke erfaßt wird.

Am verfahrbaren Schlitten 1, der schlupffrei über ein Antriebsmittel 5 (Getriebemotor) angetrieben wird, ist wenigstens ein Greifer 2 montiert, der die Hohlprofilleiste 3 reibungsschlüssig erfaßt. Die Einheit Schlitten 1 und Greifer 2 transportiert die Hohlprofilleiste 3 in Richtung Biegehebel 9. Ein Inkrementalgeber 6, der am Antriebsmotor 5 oder am Transportschlitten 1 montiert ist, greift formschlüssig in einen Transportzahnriemen oder eine Zahnstange ein und erfaßt die vom Schlitten 1 effektiv gefahrene Strecke, die ein Prozeßrechner vorgibt.

Nach Erreichen des Endabschaltpunktes, d.h. wenn die Hohlprofilleiste 3 der Länge des Rahmenschenkels entsprechend vom Schlitten 1, der mit seinem Greifer 2 die Hohlprofilleiste 3 festhält, vorgeschoben wurde, drückt der Biegehebel 9 den Abschnitt 3' der Hohlprofilleiste 3 gegen das Biegewiderlager 8 (Biegewange) soweit hoch, als vom Prozeßrechner für den Winkel in der gerade zu biegenden Ecke des herzustellenden Abstandhalterrahmens bestimmt wird.

Während der Biegehebel 9 den Abschnitt 3' der Hohlprofilleiste 3 um das Biegewiderlager 8 um den vorgegebenen Winkel, entlang der nach hinten geneigten Stützwand 10 nach oben drückt, öffnet sich der Greifer 2 und der Schlitten 1 fährt zurück in die Ausgangslage, wonach sich der Greifer 2 wieder schließt und die Hohlprofilleiste 3 reibungsschlüssig festhält. Hierauf fährt der Schlitten 1 wieder entsprechend der vorgegebenen Weglänge in Richtung Biegestelle 8/9 vor und die nächste Ecke kann gebogen werden.

Eine besonders günstige Ausführungsform eines Greifers 2, der den nötigen Reibungsschluß für den genauen Vorschub der Hohlprofilleiste 3 sicherstellt, ist in Fig. 3 gezeigt. Es ist ersichtlich, daß die untere Backe 16 mit einem in Förderrichtung auf wenigstens einer Führungsschiene (nicht gezeigt) geführten Schlitten 11 starr verbunden ist, wogegen die obere Backe 12 über Parallelogrammlenker 13 durch einen Druckmittelmotor 14 von der Backe 16 weg schwenkbar ist. Die bewegliche Backe 12 kann hinter die Stützwand 10 der Vorrichtung verschwenkt werden, so daß sie den Abtransport eines fertig gebogenen Abstandhalterrahmens nicht behindert.

## Patentansprüche

1. Vorrichtung zum Biegen von Hohlprofilleisten (3) zu Abstandhalterrahmen für Isolierglasscheiben mit einer Biegeeinrichtung (8, 9), einer Vorschubeinrichtung für die Hohlprofilleiste (3) und einer deren Vorschub erfassenden wegmeßeinrichtung, dadurch gekennzeichnet, daß die Vorschubeinrichtung aus einem parallel zur Vorschubeinrichtung um eine vorwählbare Strecke hin- und herbewegbaren, mit der Hohlprofilleiste (3) kraftschlüssig verbindbaren Greifer (2) besteht, und daß die wegmeßeinrichtung ein mit dem Greifer (2) schlupffrei verbundener Inkrementalgeber (6) ist.

2. Vorrichtung nach Anspruch 1, dadurch gekennzeichnet, daß der Greifer (2) an einem Schlitten (1, 11) verbunden ist, der auf einer parallel zur Vorschubrichtung verlaufenden Führung verschiebbar ist.

3. Vorrichtung nach Anspruch 2, dadurch gekennzeichnet, daß der Schlitten (1, 11) über einen Antriebsmotor (5) bewegbar ist, und daß der Inkrementalgeber (6) mit dem Antriebsmotor (5) gekuppelt ist.

4. Vorrichtung nach Anspruch 2 oder 3, dadurch gekennzeichnet, daß der Schlitten (1, 11) mit einem vom Antriebsmotor (5) angetriebenen Endlos-Zahnriemen gekuppelt ist.

5. Vorrichtung nach Anspruch 2 oder 3, dadurch gekennzeichnet, daß der Antriebsmotor am Schlitten (1, 11) montiert ist und ein Ritzel besitzt, das mit einer in der Vorrichtung ortsfest montierten Zahnstange kämmt.

6. Vorrichtung nach-einem der Ansprüche 1 bis 5, dadurch gekennzeichnet, daß im Bereich der Biegeeinrichtung (8, 9) ein unter die Fördereinrichtung (4) versenkbarer Anschlag (7) vorgesehen ist.

7. Vorrichtung nach einem der Ansprüche 1 bis 6, dadurch gekennzeichnet, daß der Greifer (2) bei seinem Hub auf die Biegeeinrichtung (8, 9) mit der Hohlprofilleiste (3) kraftschlüssig verbunden ist.

8. Vorrichtung nach einem der Ansprüche 1 bis 7, dadurch gekennzeichnet, daß der Greifer (2) Backen (12, 16) aufweist, die oben und von unten her an die Hohlprofilleiste (3) anlegbar sind.

9. Vorrichtung nach Anspruch 8, dadurch gekennzeichnet, daß die untere Backe (16) des Greifers (2) am Schlitten (11) fix und die obere Backe (12) des Greifers (2) am Schlitten (11) beweglich montiert ist.

10. Vorrichtung nach Anspruch 9, dadurch gekennzeichnet, daß die bewegliche Backe (12) mit dem Schlitten (11) über Parallelogrammlenker (13) verbunden ist.

## Claims

1. Apparatus for bending hollow profile strips (3) into spacer frames for insulation glass panes with a bending device (8, 9), an advance mechanism for the hollow profile strip (3) and a distance measuring device which detects advance thereof, characterised in that the advance mechanism consists of a gripper (2) which can be reciprocated parallel to the advance mechanism by a preselected distance and which can be connected to the hollow profile strip (3) in force-locking relationship, and in that the distance measuring device is an incremental transducer (6) connected to the gripper (2) without slipping.

2. Apparatus according to claim 1, characterised in that the gripper (2) is connected to a carriage (1, 11) which is displaceable on a guide extending parallel to the direction of advance.

3. Apparatus according to claim 2, characterised in that the carriage (1, 11) is movable by a drive motor (5) and in that the incremental transducer (6) is coupled to the drive motor (5).

4. Apparatus according to claim 2 or 3, characterised in that the carriage (1, 11) is coupled to an endless toothed belt driven by the drive motor (5).

5. Apparatus according to claim 2 or 3, characterised in that the drive motor is mounted on the carriage (1, 11) and has a pinion which meshes with a rack mounted stationarily in the apparatus.

6. Apparatus according to any of claims 1 to 5, characterised in that a stop (7) which can be lowered to below the conveying device (4) is provided in the region of the bending device (8, 9).

7. Apparatus according to any of claims 1 to 6, characterised in that the gripper (2) during its stroke towards the bending device (8, 9) is connected to the hollow profile strip (3) in force-locking relationship.

8. Apparatus according to any of claims 1 to 7, characterised in that the gripper (2) comprises jaws (12, 16) which can be applied to the hollow profile strip (3) at the top and from below.

9. Apparatus according to claim 8, characterised in that the lower jaw (16) of the gripper (2) is fixed to the carriage (11) and the upper jaw (12) of the gripper (2) is mounted movably on the carriage (11).

10. Apparatus according to claim 9, characterised in that the movable jaw (12) is connected to the carriage (11) by parallelogram connecting rods (13).

## Revendications

1. Dispositif pour le pliage de barres de profilés creux (3) pour former des intercalaires de vitrages isolants, comportant un dispositif de pliage (8, 9), un dispositif d'avance de la barre de profilé creux (3) et un dispositif de mesure de course qui détermine l'avancement de ladite barre, caractérisé par le fait que le dispositif d'avance est constitué d'une pince (2) qui peut être liée par adhérence à la barre de profilé creux (3) et est animée d'un mouvement de va-et-vient, sur une distance prédéterminée, parallèlement au dispositif d'avance et par le fait que le dispositif de mesure de course est un capteur incrémental (6) qui est lié sans glissement à la pince (2).

2. Dispositif selon la revendication 1, caractérisé par le fait que la pince (2) est liée à un chariot (1, 11) qui se déplace sur une glissière parallèle à la direction d'avance.

3. Dispositif selon la revendication 2, caractérisé par le fait que le chariot (1, 11) peut être déplacé au moyen d'un moteur d'entraînement (5) et par le fait que le capteur incrémental (6) est couplé au moteur d'entraînement (5).

4. Dispositif selon la revendication 2 ou 3, caractérisé par le fait que le chariot (1, 11) est couplé à une courroie crantée sans fin entraînée par le moteur d'entraînement (5).

5. Dispositif selon la revendication 2 ou 3, caractérisé par le fait que le moteur d'entraînement (5) est monté sur le chariot (1, 11) et comporte un pignon qui engrène avec une crémaillère montée fixe sur le dispositif.

6. Dispositif selon l'une des revendications 1 ou 5, caractérisé par le fait qu'il est prévu dans la région du dispositif de pliage (8, 9) une butée (7) qui peut être abaissée sous le dispositif de transport (4).

7. Dispositif selon l'une des revendications 1 ou 6, caractérisé par le fait que la pince (2), pendant sa course en direction du dispositif de pliage (8, 9), est liée par adhérence à la barre de profilé creux (3).

8. Dispositif selon l'une des revendications 1 ou 7, caractérisé par le fait que la pince (2) comporte des mors (12, 16) qui peuvent être appliqués par le dessus et par le dessous sur la barre de profilé creux (3).

9. Dispositif selon la revendication 8, caractérisé par le fait que le mors (16) inférieur de la pince (2) est monté fixe sur le chariot (11) et le mors (12) supérieur de la pince (2) est monté mobile sur le chariot (11).

10. Dispositif selon la revendication 9, caractérisé par le fait que le mors (12) mobile est lié au chariot (11) par l'intermédiaire d'un bras à parallélogramme (13).
